# EUROPÄISCHE PATENTANMELDUNG

(11) **EP 0 040 354 A2**
(43) Veröffentlichungstag der Anmeldung: **25.11.1981**
(21) Anmeldenummer: 81103413.1
(22) Anmeldetag: 06.05.1981
(51) Int. Cl.: F24B 1/04

(54) **Heizkasten, insbesondere für Kachelöfen**

(30) Priorität: 08.05.1980 DE 8012498 U
(71) Anmelder: Karl Rube GmbH Rems-Metallwarenfabrik, D-7067 Plüderhausen (DE)
(72) Erfinder: Truckenmüller, Manfred, D-7067 Plüderhausen (DE)
(74) Vertreter: Schmid, Berthold, Dipl.-Ing.

(57) **Zusammenfassung**

Da die üblichen Heizkästen, die vor allem bei Kachelöfen verwendetwerden, nur aus Blech gefertigt werden, kühlen sie relativ schnell ab. Um eine möglichst lange Nachheizleistung zu erzielen, erfolgt nach der Erfindung eine Ausmauerung mit Schamottsteinen.

## Beschreibung

Um die Wärme der Rauchgase zumindest teilweise noch ausnutzen zu können, werden vor allem an Kachelöfen Heizkästen angeschlossen, durch welche die Rauchgase geführt werden. Dabei erwärmen sich die Heizkästen und diese Wärme wird wiederum in die Wohnräume abgegeben. Vielfach sind diese Heizkästen, insbesondere wenn es sich um hochgebaute Kästen handelt, mit Umlenkblechen versehen, damit auf dem längeren Weg der Rauchgase diesen noch größere Wärmemengen entzogen werden können. Die bekannten Heizkästen sind insgesamt aus Blech gefertigt und infolgedessen kühlen sie relativ schnell wieder ab. Aber gerade bei Kachelöfen, bei denen lange Nachheizleistungen erwünscht sind, wird dies als Nachteil angesehen.

Um eine größere Nachheizleistung zu erzielen, ist der Heizkasten erfindungsgemäß, insbesondere mit Schamottsteinen ausgemauert. Durch diese Steine wird die Wärme gespeichert und auch noch längere Zeit nach Abschalten des Ofens abgegeben. Um die Ausmauerung auf möglichst einfache Weise zu erreichen und vor allem erst an der Baustelle vornehmen zu können, ist der Heizkasten nach einem weiteren Merkmal der Erfindung mit einem abnehmbaren, insbesondere schraubbaren Deckel versehen. Der Heizkasten wird dann ohne Ausmauerung angeliefert. An der Baustelle wird der Deckel entfernt, die Ausmauerung vorgenommen und dann der Deckel wieder aufgesetzt. Dabei ist zwischen Deckel und Unterteil eine Asbestdichtung vorgesehen, um einen rauchdichten Abschluß zu erreichen. Zur Befestigung des Deckels ist am oberen Teil des Unterrahmens zweckmäßig ein mit Schraubbolzen versehener Winkelrahmen angeordnet.

Die Zeichnung zeigt ein Ausführungsbeispiel des erfindungsgemäßen Heizkastens in Form einer Explosionszeichnung.

Der Heizkasten setzt sich zusammen aus dem Boden 1 und dem Mantel 2, wobei diese Teile miteinander verschweißt sind.

Am oberen Ende des Mantels 2 ist ein Winkelrahmen 3 angesetzt, der mit einer größeren Anzahl von Schraubbolzen 4 versehen ist. Unter Zwischenschaltung der Asbestdichtung 5 wird das Deckeloberteil 6 auf dem Deckelunterteil verschraubt. Durch das abnehmbare Dekkeloberteil 6 ist es möglich, den Heizkasten nachträglich mit nicht dargestellten Schamottsteinen auszumauern. Innerhalb des Heizkastens kann noch ein Umlenkblech 7 angeordnet sein, welches ebenfalls aus Schamottsteinen bestehen kann.

## Patentansprüche

1. Heizkasten, insbesondere für Kachelöfen, gekennzeichnet durch eine Ausmauerung, insbesondere mit Schamottsteinen.

2. Kasten nach Anspruch 1 mit Umlenkung, dadurch gekennzeichnet, daß die Umlenkung (7) aus Schamottsteinen besteht.

3. Kasten nach Anspruch 1 oder 2, dadurch gekennzeichnet, daß der Kasten mit einem abnehmbaren, insbesondere schraubbaren (4) Deckel (6) versehen ist.

4. Kasten nach einem oder mehreren der vorhergehenden Ansprüche, dadurch gekennzeichnet, daß zwischen dem Deckel (6) und dem Kastenunterteil (1,2) eine Dichtung (5) vorgesehen ist.

5. Kasten nach einem oder mehreren der vorhergehenden Ansprüche, dadurch gekennzeichnet, daß das Kastenunterteil (1,2) am oberen Ende einen insbesondere mit Schraubbolzen (4) für den Deckel (.6) versehenen Winkelrahmen (3) aufweist.
